# EUROPÄISCHE PATENTSCHRIFT

(11) **EP 0 482 434 B1**
(45) Veröffentlichungstag und Bekanntmachung des Hinweises auf die Patenterteilung: **20.07.1994**
(21) Anmeldenummer: 91117263.3
(22) Anmeldetag: 10.10.1991
(51) Int. Cl.: H01H 3/00, H01H 3/30

(54) **Sprungantrieb für Mittelspannungsschaltanlagen**
Snap-action driving arrangement for medium tension switchgear
Dispositif moteur à action brusque pour installations de commutation de moyenne tension

(30) Priorität: 26.10.1990 DE 4034084
(43) Veröffentlichungstag der Anmeldung: 29.04.1992
(73) Patentinhaber: Felten & Guilleaume Energietechnik AG, D-51058 Köln (DE)
(72) Erfinder: Deharde, Horst, W-4152 Kempen 1 (DE); Dirks, Rolf, W-4156 Willich 4 (DE); Tisch, Udo, W-4150 Krefeld (DE)

(56) Entgegenhaltungen:
- EP-A- 0 286 474
- US-A- 4 616 118

## Beschreibung

Die Erfindung betrifft einen Sprungantrieb für Mittelspannungsschaltanlagen gemäß dem Oberbegriff des Anspruchs 1.

In Schaltanlagen und dies gilt besonders für metallgekapselte, druckgasisolierte Schaltanlagen werden für Antriebe der Schalter und Erdungsvorrichtungen über Zug-, Druck- oder Drehfedern mittels unterschiedlichster Gestaltungsform der Federkraft übertragenden Bauteile Sprungbewegungen für die Schaltgeräte erzeugt. Ein Sprungantrieb nach dem Oberbegriff des Anspruchs 1 ist bereits bekannt (EP-A-0 286 474). Eine Druckfeder sorgt hierbei für die Schaltbewegung von Schalter und Erdungsvorrichtung. Die Druckfeder besitzt einen einseitig festen Drehpunkt und überträgt ihre Federkraft als Sprungbewegung über aufwendige Kurven-, Klinken- und Freilaufsteuerungen, die mit einer Vielzahl von Hebeln verbunden sind.

Der im Anspruch 1 angegebenen Erfindung liegt das Problem zugrunde, die Zahl der aufwendigen Steuerteile zu vermindern, die Funktionssicherheit zu erhöhen und die verbleibenden Teile so zu gestalten und anzuordnen, daß ein kleinbauender und montagefreundlicher Sprungantrieb entsteht.

Dieses Problem wird erfindungsgemäß durch die im Kennzeichen des Anspruchs 1 angegebene Kombination von konstruktiven Merkmalen gelöst.

Die mit der Erfindung erzielten Vorteile bestehen darin, daß die Antriebswellen in doppelter Funktion den in "Aus"-Stellung arretierten Antrieb entriegeln und den zugehörigen Schalter in eine Schaltbewegung versetzen können. Ein Festanschlag auf der jeweiligen Antriebswelle sorgt zusammen mit einem im Trägergestell des Antriebs geführten Schubsperrbolzen für eine Arretierung der beweglichen Schalter- und Erdungskontakte, womit vorteilhafterweise ein Durchschwingen der beweglichen Schalter- und Erdungskontakte und eine Rückwirkung auf die Schaltfeder vermieden werden. Durch Verlagerung der Freiläufe aus dem eigentlichen Antrieb auf die Betätigungsvorrichtung kann der Antrieb kleingehalten werden. Zudem gewährleistet die unterschiedliche Gestaltung der Freilauf-Einsteckrollen der Betätigungsvorrichtung die Unverwechselbarkeit einer Antriebsschaltung.

Eine vorteilhafte Ausgestaltung der Erfindung ist im Anspruch 2 angegeben. Die Weiterbildung nach Anspruch 2 ermöglicht es, eine Schaltfeder mittels Federhebelpaaren so auf den Antriebswellen anzuordnen, daß die Antriebswellen wahlweise in Übertotpunktstellung gebracht werden können.

Eine weitere Ausgestaltung der Erfindung ist im Anspruch 4 angegeben. Mit einem Halter für eine Anschlagsschraube wird ein mit der Antriebswelle verbundener Festanschlag bei einer "Aus"-Schaltbewegung am Rückschwingen gehindert.

Auch ist es nach einer Weiterbildung der Erfindung nach Anspruch 5 von Vorteil, daß die Antriebswellen in Nähe der Einstecköffnungen für eine Betätigungseinrichtung mit Halbschlitzen quer zur jeweiligen Achse der Antriebswellen versehen sind. Damit ist die Führung eines Sperrblechs möglich, das zwei Aussparungen enthält, die derart angeordnet sind, daß bei einer "Ein"-Schaltung eines Antriebs die Einstecköffnung der anderen Antriebswelle geschlossen ist.

Nach einer weiteren Ausgestaltung der Erfindung im Anspruch 8 sind alle Teile des Antriebs zu einer kompletten Antriebseinheit in dem U-förmigen Trägergestell zusammengesetzt, in welchem die beiden Antriebswellen jeweils zweifach gelagert sind. Eine derartige Antriebseinheit kann mit geringem Aufwand an einer Schaltanlage befestigt werden, wobei lediglich die Schaltwelle mit dem Antrieb zu koppeln ist.

Ein Ausführungsbeispiel ist in Zeichnungen dargestellt und wird im folgenden näher erläutert. Es zeigen
- Fig. 1: einen Sprungantrieb für eine Schaltanlage in perspektivischer Darstellung, Kabelschalter (rechts) in "Aus", Erdungsschalter (links) in "Aus"
- Fig. 2: eine Antriebswelle in perspektivischer Darstellung
- Fig. 3: eine Betätigungsvorrichtung für den Antrieb in perspektivischer Darstellung
- Fig. 4: ein Führungsstück in Frontansicht
- Fig. 5: dieses Führungsstück in Seitenansicht
- Fig. 6: einen Schubsperrbolzen in Frontansicht
- Fig. 7: diesen Schubsperrbolzen in Seitenansicht

Nach Fig. 1 und 2 besitzt der Sprungantrieb eine Antriebswelle **1** für einen Kabelschalter und eine Antriebswelle **1′** für einen Erdungsschalter. Beide Antriebswellen **1,1′** sind in Lagern **22** (nicht dargestellt) und **22′** eines U-förmigen Trägergestells **21** im Abstand parallel zueinander angeordnet. Wegen der Gleichheit der beiden Antriebswellen **1,1′** beschränkt sich die Beschreibung auf die Antriebswelle **1** für den Kabelschalter, in der zeichnerischen Darstellung sind alle Bezugszeichen, die den Erdungsschalter betreffen, mit dem gleichen Bezugszeichen wie für den Kabelschalter, jedoch mit einem zusätzlichen "′" versehen. Die Antriebswelle **1** ist als Hohlwelle ausgeführt und besitzt an der Bedienungsseite eine Einstecköffnung **2** mit einer Mitnahmekontur für eine Betätigungsvorrichtung **37.** In unmittelbarer Nähe der Einstecköffnung **2** besitzt die Antriebswelle **1** einen Halbschlitz **3** zur Führung eines Sperrblechs **23**, das parallel zur Frontseite des Trägergestells **21** bewegbar ist. Das Sperrblech **23** weist zwei Aussparungen **24** auf, die so im Sperrblech **23** verteilt sind, daß bei Betätigung einer Antriebswelle **1** bzw. **1′** die jeweils andere Antriebswelle **1′** bzw. **1** verschlossen ist. Von der Frontseite des Antriebs ausgerechnet befindet sich innerhalb des Trägergestells **21** ein Federhebelpaar **4**, das aus zwei zueinander parallel geführten Hebeln besteht, die auf der Antriebswelle **1** befestigt sind. Die zu einem Federhebelpaar **4** gehörenden Federhebel sind durch einen Federaufhängebolzen **7** miteinander verbunden. In "Aus"-Stellung weist das Federhebelpaar **4** nach unten, während das Federhebelpaar **4′** nach oben weist. Zwischen den beiden Federaufhängebolzen **7** verläuft eine Federführungsstange **6**, auf welcher eine Schaltfeder **8** angeordnet ist. Zwischen dem zweiten Lager **22** (nicht dargestellt) und dem Federhebelpaar **4** befindet sich auf der Antriebswelle **1** ein Mitnahme-Sprunghebel **9**, der eine etwa viertelkreisförmige Gestalt aufweist. Innerhalb des Mitnahme-Sprunghebels **9** befindet sich ein radial verlaufendes Langloch **10.** An den Mitnahme-Sprunghebel **9** schließt sich im Abstand ein Festanschlag **11** auf der Antriebswelle **1** an. Um beim Schaltvorgang ein Zurückfedern der Antriebswelle **1** zu vermindern, befindet sich an der Innenseite des Trägergestells **21** ein Anschlagschraubenhalter **26** für eine einstellbare Anschlagschraube **27**.

In der Antriebswelle **1** befindet sich eine Schubstange **12,** die in ein Führungsstück **13** in der Antriebswelle **1** eingreift. Ein Hebel **16** (Fig. 5) hat die Aufgabe, eine Einstellschraube **17** (Fig. 5) für einen Schubsperrbolzen **18** aufzunehmen. Dieser Schubsperrbolzen **18** ist parallel und exzentrisch zur Antriebswelle **1** angeordnet und wird in einem Langloch **28** im Trägergestell **21** geführt. Eine Führungswelle für das Führungsstück **13** und den Schubsperrbolzen **18** dient der sicheren Führung dieser beiden Elemente. Eine Druckfeder **19** wird auf der einen Seite durch eine Aufnahme im Führungsstück **13** und auf der anderen Seite durch einen Federdruckhalter **20** begrenzt.

In das Langloch **10** des Mitnahme-Sprunghebels **9** greift ein Mitnahmebolzen **29** im Schubgestänge ein, wo er mit einer Schubstange **30** mit Freilauf die Verbindung herstellt. Hierbei besitzt die Schubstange **30** mit Freilauf ein Langloch, in welches ein Mitnahmearm für eine Schaltwelle **31** und das Sperrblech **23** eingreifen. Die Schaltwelle **31** befindet sich in einem druckfesten Schaltgehäuse **33** und ragt mit einem Wellenstumpf in das Trägergestell **21** des Antriebs hinein. Hier besitzt die Schaltwelle **31** Mitnahmearme für die Schubstangen **30** und das Sperrblech **23**. Hierzu ist die Schaltwelle **31** mit einem Dichtungsflansch **34** durch die Gehäusewand geführt. Mit der Schaltwelle **31** sind im druckfesten Schaltgehäuse **33** drei Mitnahmehebel **35** verbunden, die über Isolierstangen **36** die Verbindung zu den beweglichen Kontakten der Schalter herstellen.

Für die Betätigung der beiden Antriebswellen **1, 1′** ist eine einzige Betätigungsvorrichtung **37** vorgesehen. Sie besteht aus einem Handbetätigungshebel **38**, der in einem Drehlager **43** eine Einsteckfreilaufrolle **42** mit kleinem Durchmesser und großer Länge und eine Einsteckfreilaufrolle **42′** mit großem Durchmesser und kleiner Länge (nicht dargestellt) enthält. Eine abnehmbare Kurbel für den Handbetätigungshebel **38** kann mit Hilfe eines Einraststiftes **39** verriegelt werden. Zwischen der Einsteckfreilaufrolle **42** und dem Drehlager **43** befindet sich ein Mitnahmezapfen **44**.

Markierungen **25** auf dem Sperrblech **23** zeigen die jeweilige Stellung des zugehörigen Schalters an.

Nach Fig. 3 besteht die Betätigungsvorrichtung **37** aus einem Handbetätigungshebel **38** (in Fig. 1 dargestellt) mit einem zweiarmigen Schwenkhebel, dessen Arme als Einsteckfreilaufrollen **42** und **42′** ausgebildet sind. Hierbei sind die Einstecklaufrollen **42** mit kleinem Durchmesser und großer Länge für die Antriebswelle **1** und die Einstecklaufrollen **42′** mit großem Durchmesser und kleiner Länge für die Antriebswelle **1′** ausgeführt. Es kann jeweils nur eine Einstecklaufrolle **42** oder **42′** benutzt werden, wobei die Arbeitsposition lediglich eine Einstecklaufrolle frei gibt, während die andere Einstecklaufrolle im Schaft der Betätigungsvorrichtung **37** verdeckt wird. Für die Kurbel (nur in Fig. 1 dargestellt) der Betätigungsvorrichtung ist diese mit einem Stellknopf zum Einrasten **41** und einer Druckfeder **40** ausgestattet. Zwischen den Einstecklaufrollen **42** und **42′** befinden sich jeweils Mitnahmezapfen **44** und **44′**. Ein Rollensperrstift **5′** in der Antriebswelle **1′** verhindert das Einstecken der längeren und im Durchmesser kleineren Einstecklaufrolle **42**.

Nach Fig. 4 und 5 besitzt das Führungsstück **13** eine Ausnehmung **14** für die Aufnahme der Schubstange **12** und eine Ausnehmung **15** zur Aufnahme der Druckfeder **19**. Ein mit dem Führungsstück **13** verbundener Hebel **16** dient der Aufnahme des Schubsperrbolzens **18**, der mittels einer Schraube **17** mit dem Hebel verbunden wird.

Fig. 6 und 7 zeigen den Schubsperrbolzen **18** in zwei Ansichten.

Die Wirkungsweise des Sprungantriebs ist folgende:
1. Einstecken des Handbetätigungshebels **38** in die Einstecköffnung mit Mitnahme-Kontur **2** der Antriebswelle **1**.
   Folge der Handlung 1: Entriegeln der Antriebswelle **1** für eine Drehbewegung über die Schubstange **12**, Schubsperrbolzen **18** aus der Langlochkontur **28** im Trägergestell **21** durch das Einstecken.
2. Einschaltung: Drehbewegung des Handbetätigungshebels **38** rechtsdrehend, spannen der Schaltfeder **8** bis das Federhebelpaar **4** über den Totpunkt zwischen den beiden Antriebswellen **1,1'** gegen das durch den Festanschlag **11** festgehaltene Federhebelpaar **4** springt, wobei der Leerlauf des Langloches **10** im Mitnahmesprunghebel **9** kraftschlüssig mit der oberen Kontur gegen den Mitnahmebolzen **29** im Schubgestänge läuft und bei fortlaufender Sprungdrehung den Freilauf in der Schubstange **30** kraftschlüssig den Mitnahmearm **32** der Schaltwelle **31** in eine Schaltdrehung versetzt, wobei über die Mitnahmehebel **35** und Isolierstangen **36** die inneren Schaltmesser in der Anlage betätigt werden.
3. Mit der Bewegung des Mitnahmearmes **32** wird von diesem ein Sperrblech **23,** welches gleichzeitig die Schalterstellungsmarkierung **25** bewirkt, die Einstecköffnung **2′** der anderen Antriebswelle **1′** verschlossen, sodaß ein Einstecken des Handbetätigungshebels **38** nicht möglich ist. Dies geht erst dann, wenn beide Schalter in "Aus" geschaltet sind (Darstellung Fig. 1). Es kann stets nur ein Antrieb geschaltet werden (gegenseitige Verriegelung).
4. Ausschaltung: Drehbewegungen des Handbetätigungshebels **38** linksdrehend, gleicher Ablauf wie unter Pos. 2 jedoch alle Bauteile linksdrehend.

### Bezugszeichenliste zur Beschreibung

### Zahlen ohne ' für Kabelschalter, Zahlen mit ' für Erdungsschalter mit Ausnahme für Positionen 6, 8, 21, 23 bis 25, 31 bis 41 und 43

## Patentansprüche

1. Sprungantrieb für eine Mittelspannungsschaltanlage, mit einem eine Schaltfeder enthaltenden Energiespeicher, dessen Federkraft über Zwischenglieder wahlweise auf eine Antriebswelle für einen Kabelschalter oder auf eine Antriebswelle für einen Erdungsschalter einwirkt, und daß beide Antriebswellen über eine steckbare Betätigungseinrichtung in Ein- oder Ausschaltstellung bringbar sind, **dadurch gekennzeichnet,** daß beide Antriebswellen **(1,1′)** als in einem U-förmigen Trägergestell **(21)** zweifach gelagerte und parallel zueinander angeordnete Hohlwellen ausgebildet sind, in welchen jeweils eine Schubstange **(12,12′)** für die Betätigungsvorrichtung **(37)** und ein mit der Schubstange **(12,12′)** steckbar verbundenes Führungsstück **(13,13′)** eingesetzt sind, das an der von der Schubstange **(12,12′)** abgewandten Seite eine Ausnehmung **(15,** **15′**) für eine Druckfeder **(19,19′)** aufweist, und daß das Führungsstück **(13,13′)** mit einem Hebel **(16,16′)** versehen ist, der mit einem parallel und exzentrisch zur Antriebswelle **(1,1′)** im Trägergestell **(21)** geführten Schubsperrbolzen **(18,18′)** verbunden ist, der zusammen mit einem Festanschlag **(11,11′)** die jeweilige Antriebswelle **(1,1′)** arretiert, und daß die Betätigungseinrichtung **(37)** aus einem Handbetätigungshebel **(38)** mit einem zweiarmigen Schwenkhebel besteht, dessen Arme als Einsteckfreilaufrollen **(42,42′)** mit unterschiedlichen Durchmessern und unterschiedlichen Längen ausgebildet sind, daß die Einstecköffnungen **(2,2′)** der Antriebswellen **(1,1')** hierzu entsprechende Konturen aufweisen, und daß zwischen den Einsteckfreilaufrollen **(42,42′)** und einem Drehlager **(43)** der Betätigungseinrichtung **(37)** Mitnahmezapfen **(44,44′)** angeordnet sind, die nach Verschiebung der Schubstange **(12,12′)** und des Führungsstücks **(13,13′)** mit dem Schubsperrbolzen **(18,18′)** aus der Arretierung in entsprechende Aufnahmen der Antriebswellen **(1,1′)** zur kraftschlüssigen Schaltung des Antriebs einrasten.

2. Sprungantrieb nach Anspruch 1, **dadurch gekennzeichnet**, daß die Schaltfeder **(8)** eine Druckfeder ist, deren Enden an Federaufhängebolzen **(7,7′)** eingehängt sind, die jeweils in einem Federhebelpaar **(4,4′)** gelagert sind, wobei die Federhebelpaare **(4,4′)** derartig mit den Antriebswellen **(1,1′)** verbunden sind, daß im "Aus"-Zustand von der Frontseite betrachtet ein Federhebelpaar **(4)** senkrecht nach unten und das andere Federhebelpaar **(4′)** senkrecht nach oben weist.

3. Sprungantrieb nach einem der Ansprüche 1 oder 2, **dadurch gekennzeichnet,** daß der Hebel **(16,16')** des Führungsstücks **(13,13')** eine Einstellschraube **(17,17′)** für den Schubsperrbolzen **(18,18′)** aufweist, der in einem waagerechten Langloch **(28,28′)** des Trägergestells **(21)** geführt wird.

4. Sprungantrieb nach einem der Ansprüche 1 bis 3**, dadurch gekennzeichnet,** daß ein Halter **(26,26′)** für eine einstellbare Anschlagschraube **(27,27′)** im Bereich des jeweiligen Festanschlags **(11,11′)** befestigt ist.

5. Sprungantrieb nach einem der Ansprüche 1 bis 4, **dadurch gekennzeichnet**, daß die Antriebswellen **(1,1′)** in Nähe der Einstecköffnungen **(2,2′)** für die Betätigungseinrichtung **(37)** mit Halbschlitzen **(3,3′)** quer zur jeweiligen Achse der Antriebswellen **(1,1′)** versehen sind, daß in den Halbschlitzen **(1,1′)** ein Sperrblech **(23)** geführt ist, das von Mitnahmearmen **(32,32')** einer Schaltwelle **(31)** bewegbar ist, wobei zwei Aussparungen **(24,24′)** im Sperrblech **(23)** derart angeordnet sind, daß bei einer "Ein"-Schaltung eines Antriebs die Einstecköffnung **(2 bzw. 2′)** der anderen Antriebswelle **(1 bzw. 1′)** geschlossen ist.

6. Sprungantrieb nach einem der Ansprüche 1 bis 5, **dadurch gekennzeichnet,** daß das Sperrblech **(23)** mit Markierungen **(25)** versehen ist, die die jeweilige Schalterstellung anzeigen.

7. Sprungantrieb nach einem der Ansprüche 1 bis 6, **dadurch gekennzeichnet,** daß jede Antriebswelle **(1,1′)** mit einem Mitnahme-Sprunghebel **(9,9′)** versehen ist, in welchem ein radial verlaufendes Langloch **(10,10′)** eingelassen ist, und daß in dem Langloch **(10,10′)** ein in einer Schubstange **(30,30′)** mit Freilauf für den jeweiligen Schalter eingesetzter Mitnahme-Bolzen **(29,29′)** bewegbar ist, wobei die Schubstange **(12,12')** bei einer Betätigung der Antriebswelle **(1,1′)** kraftschlüssig mit dem Mitnahmearm **(32,32′)** der Schaltwelle **(31)** verbunden ist.

8. Sprungantrieb nach einem der Ansprüche 1 bis 7, **dadurch gekennzeichnet,** daß alle Teile des Antriebs zu einer kompletten Antriebseinheit in dem Trägergestell **(21)** zusammengesetzt sind, das an einer Schaltanlage **(33)** befestigbar ist, wobei die Schaltwelle **(31)** über die Mitnahmearme **(32,32′)** mit dem Antrieb kuppelbar ist.

9. Sprungantrieb nach einem der Ansprüche 1 bis 8, **dadurch gekennzeichnet,** daß jede Antriebswelle **(1,1′)** mit ihrer Kontur, Federhebelpaar **(4,4′)**, Federaufhängebolzen **(7,7′)** Mitnahmesprunghebel **(9,9′)** und Festanschlag **(11,11′)** aus einem Stück gegossen ist.

## Claims

1. A snap-action drive for a medium tension switchgear assembly, with an energy store comprising a switching spring, the spring energy of which acts via intermediate elements on a drive shaft for a line switch or alternatively on a drive shaft for an earthing switch, and in that the two drive shafts may be brought into the on or off switching position by means of an insertable operating device, characterized in that the two drive shafts (1,1′) are designed as hollow shafts twinmounted in a U-shaped carrier frame (21) and arranged parallel to one another, in which are fitted in each case a push rod (12,12′) for the operating device (37) and a guide piece (13,13′), insertably connected to the push rod (12,12′), which guide piece has on the side facing away from the push rod (12,12′) a recess (15,15′) for a compression spring (19,19′), and in that the guide piece (13,13′) is provided with a lever (16,16′) which is connected to a thrust blocking pin (18,18′) guided parallel and eccentrically in relation to the drive shaft (1,1′) in the carrier frame (21), which thrust blocking pin, in combination with a fixed stop (11,11′), locks the respective drive shaft (1,1′), and in that the operating device (37) consists of a manual operating lever (38) with a two-armed pivoting lever, the arms of which are designed as insertion freewheel rollers (42,42′) of different diameters and different lengths, in that the insertion openings (2,2′) of the drive shafts (1,1′) have corresponding contours for this purpose, and in that arranged between the insertion freewheel rollers (42,42′) and a pivot bearing (43) of the operating device (37) are entraining pins (44,44′) which, after the moving of the push rod (12,12′) and the guide piece (13,13′) with the thrust blocking pin (18,18′) out of the locked position, engage into corresponding recesses of the drive shafts (1,1′) for the force-effected switching of the drive.

2. A snap-action drive according to claim 1, characterized in that the switching spring (8) is a compression spring, the ends of which are suspended from spring suspension pins (7,7′) which are respectively mounted in a spring lever pair (4,4′), the spring lever pairs (4,4′) being connected to the drive shafts (1,1′) in such a manner that in the "off" state, viewed from the front side, one spring lever pair (4) points vertically downwards and the other spring lever pair (4′) points vertically upwards.

3. A snap-action drive according to one of claims 1 or 2, characterized in that the lever (16,16′) of the guide piece (13,13′) has an adjusting screw (17,17′) for the thrust blocking pin (18,18′) which is guided in a horizontal slot (28,28′) of the carrier frame (21).

4. A snap-action drive according to one of claims 1 to 3, characterized in that a holder (26,26′) for an adjustable stop screw (27,27′) is secured in the area of the respective fixed stop (11,11′).

5. A snap-action drive according to one of claims 1 to 4, characterized in that the drive shafts (1,1′) are provided in the vicinity of the insertion openings (2,2′) for the operating device (37) with half slots (3,3′) transversely to the respective axes of the drive shafts (1,1′), in that guided in the half slots (1,1′) [sic, recte 3,3′] is a blocking plate (23) which is movable by entraining arms (32,32′) of an operating shaft (31), two notches (24,24′) being arranged in the blocking plate (23) such that with the switching "on" of one drive, the insertion opening (2 or 2′) of the other drive shaft (1 or 1′) is closed.

6. A snap-action drive according to one of claims 1 to 5, characterized in that the blocking plate (23) is provided with markings (25) which indicate the respective switch position.

7. A snap-action drive according to one of claims 1 to 6, characterized in that each drive shaft (1,1′) is provided with an entraining snap-action lever (9,9′) in which is let a radially extending slot (10,10′), and in that movable in the slot (10,10′) is an entraining pin (29,29′) which is fitted in a push rod (30,30′) with lost motion for the respective switch, the push rod (12,12′) being force-coupled, when the drive shaft (1,1′) is operated, to the entraining arm (32,32′) of the operating shaft (31).

8. A snap-action drive according to one of claims 1 to 7, characterized in that all the parts of the drive are combined to form a complete drive unit in the carrier frame (21) which can be fixed to a switchgear assembly (33), the operating shaft (31) being designed for coupling with the drive by way of the entraining arms (32,32′).

9. A snap-action drive according to one of claims 1 to 8, characterized in that each drive shaft (1,1′) with its contour, spring lever pair (4,4′), spring suspension pins (7,7′), entraining snap-action lever (9,9′) and fixed stop (11,11′) is cast from a single piece.

## Revendications

1. Dispositif moteur à action brusque destiné à une installation de commutation à moyenne tension, équipé d'un accumulateur d'énergie utilisant un ressort de commutation dont la force s'exerce, au choix, à travers des organes intermédiaires sur un arbre d'entraînement d'un commutateur de puissance ou sur un arbre d'entraînement d'un commutateur de mise à la terre, ces deux arbres pouvant être amenés en position d'ouverture ou de fermeture au moyen d'un dispositif de manoeuvre emmanchable, caractérisé en ce que :
- les deux arbres d'entraînement (1, 1′) sont montés, sur deux paliers chacun, dans un cadre porteur (21) en forme de U, ils sont parallèles, creux et contiennent chacun une tige de poussée (12, 12′) à l'usage du dispositif de manoeuvre (37) ainsi qu'une pièce de guidage (13, 13′) de la tige (12, 12′),
- la pièce de guidage (13, 13′), du côté opposé à la tige (12, 12′) présente un alésage (15, 15′) pour loger un ressort de poussée (19, 19′) et porte un levier (16, 16′) relié à un boulon d'arrêt de poussée (18, 18′), coulissant parallèlement à l'arbre d'entraînement (1, 1′) et à une certaine distance de celui-ci, dans le cadre porteur (21), cet écrou arrêtant l'arbre correspondant (1, 1′) par coopération avec une butée rigide (11, 11′),
- le dispositif de manoeuvre (37) comporte un levier à main (38) sur lequel est articulé un levier à deux bras portant des roulements à roue libre, emmanchables (42, 42′) de diamètres et de longueurs différentes, les orifices d'emmanchement (2, 2′) des arbres (1, 1′) présentant des dimensions en rapport,
- entre les roulements (42, 42′) et un palier de rotation (43) du dispositif de manoeuvre (37), il est prévu des tenons d'entraînement (44, 44′) qui, après coulissement de la tige de poussée (12, 12′) et de la pièce de guidage (13, 13′) portant le boulon d'arrêt de poussée (18, 18), ayant pour effet de les écarter de la position d'arrêt, viennent se bloquer dans des logements correspondants des arbres d'entraînement (1, 1′) de manière à pouvoir commuter l'entraînement à force

2. Dispositif moteur à action brusque selon la revendication 1, caractérisé en ce que le ressort de déclenchement (8) est un ressort de poussée dont les extrémités sont accrochées à des broches (7, 7′) dont chacune est reliée à une paire de leviers (4, 4′) fixée à un des arbres d'entraînement (1, 1′) de manière que, vues depuis la face frontale, une paire (4) soit verticale vers le bas tandis que l'autre paire (4′) soit verticale vers le haut, ceci en position "coupure".

3. Dispositif moteur à action brusque selon l'une des revendications 1 ou 2, caractérisé en ce que le levier (16, 16′) de la pièce de guidage (13, 13′) comporte une vis de réglage (17, 17′) du boulon d'arrêt de poussée (18, 18′) traversant une boutonnière horizontale (28, 28′) du cadre porteur (21).

4. Dispositif moteur à action brusque selon l'une des revendications 1 à 3, caractérisé en ce qu'un support (26, 26′) d'une vis de réglage de butée (27, 27′) est prévu dans la zone de la butée rigide (11, 11′) correspondante.

5. Dispositif moteur à action brusque selon l'une des revendications 1 à 4, caractérisé en ce que les arbres d'entraînement (1, 1′), près de leurs orifices (2, 2′) d'emmanchement du dispositif de manoeuvre (37) sont entaillés, sur la moitié de leur périphérie, par des encoches (3, 3′) transversales par rapport aux axes des arbres d'entraînement (1, 1′) et servant de passage à une tôle d'arrêt (23) mobile sous l'action de bras d'entraînement (32, 32′) portés par un arbre de commutation (31), cette tôle présentant deux découpes (24, 24′) disposées de manière que, dans la position de commutation d'un arbre d'entraînement, l'orifice d'emmanchement (2 ou 2′) de l'autre arbre (1 ou 1′) se trouve obturé.

6. Dispositif moteur à action brusque selon l'une des revendications 1 à 5, caractérisé en ce que la tôle d'arrêt (23) porte des marquages (25) indiquant la position de commutation correspondante.

7. Dispositif moteur à action brusque selon l'une des revendications 1 à 6, caractérisé en ce que chaque arbre d'entraînement (1, 1′) est équipé d'un levier de déclenchement brusque (9, 9′), comportant une boutonnière (10, 10′) s'éloignant radialement dans laquelle peut se déplacer une broche d'entraînement (29, 29′) portée par une tige de poussée (30, 30′) à course libre, de sorte que la tige de poussée (12, 12′) lorsqu'on actionne l'arbre d'entraînement (1, 1′) se trouve reliée par l'effet des forces au bras d'entraînement (32, 32') de l'arbre de commutation (31).

8. Dispositif moteur à action brusque selon l'une des revendications 1 à 7, caractérisé en ce que toutes les pièces du mouvement sont rassemblées à l'intérieur du cadre porteur (21) de manière à former une unité qui peut être montée sur une installation de commutation (33), l'arbre de commutation (31) pouvant être accouplé au dispositif par l'intermédiaire du bras d'entraînement (32, 32′).

9. Dispositif moteur à action brusque selon l'une des revendications 1 à 8, caractérisé en ce que l'arbre d'entraînement (1, 1′) avec ses découpes, la paire de leviers (4, 4′), la broche d'accrochage de ressort (7, 7′), le levier de déclenchement (9, 9′) et la butée rigide (11, 11′) peuvent être réalisés en une seule pièce coulée.
